# FASCICULE DE BREVET EUROPEEN

(11) **EP 0 284 486 B1**
(45) Date de publication et mention de la délivrance du brevet: **24.06.1992**
(21) Numéro de dépôt: 88400585.1
(22) Date de dépôt: 11.03.1988
(51) Int. Cl.: A47K 10/42

(54) **Dispositif de distribution de papier, notamment hygiénique**
Spendevorrichtung für Papier, insbesondere hygienisches Papier
Device for the distribution of paper, especially hygienic paper

(30) Priorité: 13.03.1987 FR 8703476
(43) Date de publication de la demande: 28.09.1988
(73) Titulaire: Michel, Yvan Bernard, F-83720 Trans en Provence (FR)
(72) Inventeur: Michel, Yvan Bernard, F-83720 Trans en Provence (FR)
(74) Mandataire: Durand, Yves Armand Louis

(56) Documents cités:
- GB-A- 593 450
- US-A- 1 354 511
- US-A- 1 610 670
- US-A- 3 473 672

## Description

La présente invention concerne généralement un dispositif de distribution de papier. Elle a essentiellement pour objet un dispositif de distribution de papier rassemblé en un bloc de papier découpé en feuilles de papier prérepliées, rangé amoviblement dans un boîtier à fond sensiblement horizontal.

L'invention trouve application à la distribution de papier tel que notamment papier hygiénique, mouchoir de poche, papier démaquillant, papier note ou analogues.

Des dispositifs de distribution de papier pour ce type de bloc de papier découpé en feuilles prérepliées sont connus.

Un premier dispositif de distribution de papier hygiénique comporte une ouverture au fond du boîtier qui contient un bloc de papier. Cette ouverture permet l'extraction des feuilles de papier une par une, mais, lorsque le bloc de papier est complet, l'extraction est souvent difficile au départ, suite à des effets de bourrage des feuilles du papier dans l'ouverture. Par ailleurs, lorsque le bloc de papier arrive à sa fin, les feuilles restantes passent ensemble à travers l'ouverture lors de l'extraction, et se dispersent sur le sol.

Un second dispositif de distribution de papier hygiénique comporte une ouverture sur une face verticale du boîtier qui contient le bloc de papier. Par cette ouverture, sont extraites les feuilles de papier prérepliées ; mais, lorsque le bloc est à moitié consommé, la moitié du bloc restant dans le boîtier tend à s'enrouler à l'intérieur de ce boîtier, l'extraction devenant alors difficile. De plus, lorsque le bloc arrive à sa fin, il s'affaisse au fond de la boîte et il n'est alors plus possible d'extraire les feuilles de papier restantes par l'ouverture.

Enfin, le brevet britannique N° 593 450 a pour objet un dispositif de distribution de papier lourd ou de grande taille, rassemblé en un bloc de papier découpé en feuilles de papier prérepliées rangé dans un boîtier. Cependant, dans le mode de réalisation où la fente d'extraction est située dans la partie supérieure du boîtier, le bloc de papier est alors pressé au moyen d'une lame-ressort, sur des rouleaux disposés dans le boîtier.

La présente invention a pour but de résoudre les problèmes précités, en proposant un dispositif de distribution de papier notamment hygiénique d'une conception telle qu'il évite tout moyen supplémentaire de maintien du bloc de papier dans le boîtier et qu'il permet une extraction facile et effective des feuilles de papier prérepliées, une par une jusqu'aux dernières feuilles du bloc de papier.

La solution conforme à la présente invention, consiste en un dispositif de distribution de papier notamment hygiénique rassemblé en un bloc de papier découpé en feuilles de papier prérepliées, rangé amoviblement dans un boîtier à fond sensiblement horizontal, ledit boîtier contenant deux objets distincts se présentant sous la forme de corps cylindriques tels que des rouleaux ou analogues et ménageant un espace allongé au moins approximativement médian formant fente de guidage pour chaque feuille de papier, l'extraction d'une feuille engageant automatiquement la feuille de papier suivante dans ladite fente de guidage, caractérisé en ce que lesdits objets cylindriques ont un poids minimal prédéterminé calculé en fonction de la densité du matériau formant les corps cylindriques et de façon à être suffisant pour maintenir le contact avec le papier, et en ce que lesdits corps cylindriques reposent librement sur le dessus du bloc de papier.

Ainsi, grâce à ce dispositif, ce type de bloc de papier est utilisé intégralement et de façon rationnelle.

Selon une autre caractéristique de l'invention, le boîtier est totalement ouvert à sa partie supérieure.

Selon une autre variante de l'invention, le boîtier est muni d'un couvercle comprenant une ouverture ou fente d'extraction des feuilles successives de papier située au moins approximativement au-dessus de l'espace précité.

L'invention sera mieux comprise, et d'autres buts, caractéristiques et détails de celle-ci apparaîtront plus clairement à la lecture de la description explicative qui va suivre, faite en référence aux dessins schématiques annexés donnés uniquement à titre d'exemple non limitatif illustrant un mode de réalisation actuellement préféré de l'invention, et dans lesquels :
La figure 1 est une vue en perspective suivant un mode de réalisation du dispositif de distribution de papier de l'invention ;
La figure 2 est une vue en coupe transversale suivant la direction II-II de la figure 1 du dispositif de distribution de l'invention ;
En se référant aux figures 1 et 2, le dispositif de distribution de papier notamment hygiénique comprend un boîtier 1 par exemple de forme parrallélépipèdique, à fond 2 sensiblement horizontal et contenant un bloc de papier 6 découpé en feuilles de papier prérepliées, et rangé amoviblement dans ce boîtier. Le boîtier peut être fixé sur un support 3 formé par exemple par un mur au moyen d'organes de fixation tels que notamment des vis 4 et 5.

Selon l'invention, le boîtier est ouvert sur sa face supérieure et contient deux objets distincts d'un poids minimal prédéterminé se présentant sous la forme de corps cylindriques 7 et 8.

Ces corps cylindriques sont des rouleaux qui reposent librement sur le dessus 9 du bloc de papier 6. Ces rouleaux sont séparés transversalement par un espace allongé 10 formant une fente de guidage pour chaque feuille de papier lors de leur extraction. Le poids minimal prédéterminé de ces rouleaux est calculé de façon à être suffisant pour maintenir les rouleaux dans le boîtier en contact avec le bloc de papier pendant les opérations d'extraction des feuilles de papier, et en fonction de la densité de la matière employée pour la fabrication des rouleaux. De plus, le diamètre 11 des rouleaux est au moins supérieur à deux fois la largueur de chaque espace latéral 12 existant entre le bloc de papier 6 et la face latérale 13 correspondante du boîtier, parallèle à l'axe longitudinal des rouleaux.

De préférence, le diamètre des rouleaux est tel qu'ils recouvrent pratiquement totalement la surface 9 du bloc de papier ; les deux rouleaux remplissent alors une fonction équivalente à celle d'un couvercle normal de boîtier où l'espace allongé entre les deux rouleaux formerait la fente d'extraction du couvercle.

Enfin, le boîtier est muni d'une ouverture médiane approximativement verticale 15 sur au moins l'une de ses faces latérales.

Pour mettre en place le dispositif en position de service , il suffit de dégager la première feuille 14 du bloc de papier 6 préalablement disposé dans le boîtier 1, dans l'espace allongé ou fente de guidage 10 entre les deux rouleaux posés sur le bloc. Cette mise en place est facilitée par l'ouverture 15 d'une des faces latérales du boîtier. Au cours de l'extraction de cette première feuille qui est tirée vers le haut, la seconde feuille du bloc de papier s'engage automatiquement dans la fente de guidage 10. A chaque opération d'extraction d'une feuille, les rouleaux 7 et 8 sont d'un poids tel qu'ils sont alternativement légèrement soulevés l'un par rapport à l'autre, ce qui facilite l'engagement de la feuille suivante dans la fente de guidage 10. L'opération peut être répétée jusqu'à la fin du bloc de papier où toutes les feuilles sont extraites une par une de façon efficace à la partie supérieure du boîtier.

Le dispositif de distribution de papier selon l'invention permet donc l'exploitation intégrale des blocs de papier sans récupération accidentelle du bloc restant de papier ou sans perte de la feuille nécessaire à l'extraction des feuilles une par une comme dans les dispositifs connus.

Il est par ailleurs à noter qu'entre les différentes opérations d'extraction des feuilles, la dernière feuille engagée dans la fente de guidage 10 repose sur l'un des rouleaux et reste facilement accessible pour l'opération suivante d'extraction. On a décrit précédemment un dispositif de distribution contenant comme objets d'un poids minimal prédéterminé, deux corps cylindriques reposant librement sur le bloc de papier. Ce mode de réalisation précédemment décrit est le meilleur mode de réalisation de l'invention actuellement.

Cependant, on comprendra que le principe général de l'invention est applicable quelle que soit la forme cylindrique des corps, pourvu que la masse de ces derniers soit suffisante pour les maintenir constamment au contact du bloc de papier de façon qu'une pression soit réalisée de part et d'autre de l'espace allongé formant fente de guidage des feuilles successives de papier.

Selon une variante de réalisation de l'invention, le dispositif de distribution de papier peut être muni d'un couvercle. Ce couvercle comprend alors une ouverture ou fente d'extraction des feuilles successives de papier, située au moins approximativement au-dessus de l'espace allongé 10. Le couvercle a un rôle de protection du bloc de papier et du ou des objets d'un poids prédéterminé reposant sur ce bloc de papier.

## Revendications

1. Dispositif de distribution de papier notamment hygiénique rassemblé en un bloc de papier (6) découpé en feuilles de papier prérepliées, rangé amoviblement dans un boîtier (1) à fond (2) sensiblement horizontal, ledit boîtier contenant deux objets distincts se présentant sous la forme de corps cylindriques (7, 8) tels que des rouleaux ou analogues et ménageant un espace allongé (10) au moins approximativement médian formant fente de guidage pour chaque feuille de papier, l'extraction d'une feuille engageant automatiquement la feuille de papier suivante dans ladite fente de guidage, caractérisé en ce que lesdits objets cylindriques ont un poids minimal prédéterminé calculé en fonction de la densité du matériau formant les corps cylindriques et de façon à être suffisant pour maintenir le contact avec le papier, et en ce que lesdits corps cylindriques reposent librement sur le dessus du bloc de papier.

2. Dispositif de distribution de papier selon la revendication 1, caractérisé en ce que ledit boîtier (i) est totalement ouvert à sa partie supérieure.

3. Dispositif de distribution de papier selon la revendication 1, caractérisé en ce que ledit boîtier (1) est muni d'un couvercle comprenant une ouverture ou fente d'extraction des feuilles successives de papier située au moins approximativement au-dessus de l'espace (10) précité.

## Claims

1. Device for dispensing paper, in particular toilet paper gathered in a block of paper cut into pre-folded paper sheets and removably stowed in a casing (1) with a substantially horizontal bottom (2), the said casing containing two distinct objects presenting themselves in the shape of cylindrical bodies (7,8) such as rolls or the like and leaving an at least approximatively central elongated space (10) forming a guide slot for each paper sheet, the extraction of one sheet automatically inserting the next paper sheet into the said guide slot, characterized in that the said cylindrical objects have a predetermined minimum weight computed in accordance with the density of the material forming the cylindrical bodies and such as to be sufficient for maintaining the contact with the paper and in that the said cylindrical bodies are freely resting on the top of the block of paper.

2. Paper dispensing device according to claim 1, characterized in that the said casing (1) is fully open at its upper part.

3. Paper dispensing device according to claim 1, characterized in that the said casing (1) is provided with a cover comprising an opening or slot for the extraction of successive sheets of paper, located at least approximately above the aforesaid space (10).

## Patentansprüche

1. Vorrichtung zur Ausgabe von Papier insbesondere Toilettenpapier, dass zu einem, in einem Kasten (1) mit im wesentlichen waagerechten Boden (2) herausnehmbar gestellten Block (6) von in vorgefalteten Papierblättern zugeschnittenem Papier zusammengestellt ist, wobei der besagte Kasten zwei, die Gestalt von zylindrischen Körpern (7,8) wie Rollen oder dergleichen aufweisende einzelne Gegenstände enthält, und einen wenigstens annähernd mittleren länglichen, einen Führungsschlitz für jedes Papierblatt bildenden Raum frei lassen, wobei das Herausziehen eines Blattes das nächste Papierblatt automatisch in den besagten Führungsschlitz einführt, dadurch gekennzeichnet, dass die besagten zylindrischen Gegenstände ein in Abhängigkeit der Dichte des die zylindrischen Körper bildenden Werkstoffs errechnetes vorbestimmtes Kleinstgewicht haben, derart, dass es genügt, um die Berührung mit dem Papier aufrechtzuerhalten und dass die besagten zylindrischen Körper frei auf der Oberseite des Papierblocks aufliegen.

2. Papierausgabevorrichtung nach Anspruch 1, dadurch gekennzeichnet, dass der besagte Kasten (1) an seinem oberen Teil vollständig offen ist.

3. Papierausgabevorrichtung nach Anspruch 1, dadurch gekennzeichnet, dass der besagte Kasten (1) mit einem Deckel versehen ist, der eine bzw. einen, wenigstens annähernd oberhalb des vorgenannten Raumes (10) gelegene bzw. gelegenen Oeffnung bzw. Schlitz zum herausziehen von aufeinanderfolgenden Papierblättern aufweist.
